# EUROPÄISCHE PATENTSCHRIFT

(11) **EP 0 941 161 B1**
(45) Veröffentlichungstag und Bekanntmachung des Hinweises auf die Patenterteilung: **14.03.2001**
(21) Anmeldenummer: 97949966.2
(22) Anmeldetag: 27.11.1997
(51) Int. Cl.: B44C 1/17, C11C 5/00

(54) **VERFAHREN ZUM BEDRUCKEN VON GEGENSTÄNDEN MIT FARBIGEN MOTIVEN**
METHOD FOR PRINTING OBJECTS WITH COLOUR MOTIFS
PROCEDE POUR L'IMPRESSION DE MOTIFS COLORES SUR DES OBJETS

(30) Priorität: 29.11.1996 DE 19649545; 29.11.1996 DE 19649546
(43) Veröffentlichungstag der Anmeldung: 15.09.1999
(73) Patentinhaber: Bubeck, Oliver, 79312 Emmendingen (DE)
(72) Erfinder: BUBECK, Wolfgang, D-79312 Emmendingen (DE)
(74) Vertreter: Miller, Andreas, Dr.
(86) Internationale Anmeldenummer: DE9702777
(87) Internationale Veröffentlichungsnummer: WO9823453

(56) Entgegenhaltungen:
- EP-A- 0 647 885
- WO-A-96/33446
- DE-A- 2 837 768
- US-A- 3 649 151
- US-A- 3 901 990
- US-A- 4 030 959
- US-A- 4 758 952
- US-A- 5 473 159

## Beschreibung

Die Erfindung betrifft ein Verfahren zum Bedrucken von Gegenständen, insbesondere zum Bedrucken von Kerzen oder anderen Gegenständen aus Wachs oder ähnlichen Werkstoffen mit farbigen Motiven.

Bisher war es nur möglich, mittels Siebdruck Kerzen mit einfarbigen Motiven zu bedrucken, mit Abziehbildern oder aufwendig mit Papierbildern zu verzieren. US-A-4 030 959 beschreibt die Übertragung von Bildern von einem mittels Tiefdruck oder Lithographie bedruckten wachsbeschichteten Transferpapier auf Kerzenoberflächen.

Das erfindungsgemäße Verfahren ist gekennzeichnet durch die Schritte
a) erstellen einer seitenverkehrten Kopie des gewünschten Motivs mittels eines Farbkopierers auf wachsbeschichtetem Transferpapier,
b) fixieren der Kopie auf dem Gegenstand, und
c) anpressen der Kopie auf den Gegenstand mittels geeignet geformten Werkzeugen.

Das erfindungsgemäße Verfahren erlaubt nunmehr die einfache und dauerhafte Übertragung von farbigen Motiven mit allen Farbnuancen auf Kerzen oder andere wachsartige Gegenstände, wie z.B. Platten zur Erstellung von Wachsbildern.

Als Werkstoff bezüglich bedruckter Kerzen oder Gegenstände aus ähnlichem Material kommen alle zur Kerzenherstellung üblichen Grundstoffe in Frage, wie z.B. Talg, Walrat, Bienenwachs, Stearin oder Paraffin.

Zum Bedrucken wird zunächst mittels eines Farbkopierers eine seitenverkehrte Kopie des gewünschten Motivs auf wachsbeschichtetem Transferdruckpapier erstellt. Diese Kopie wird entsprechend der Größe des zu bedruckenden Gegenstandes zurechtgeschnitten und auf dem Gegenstand fixiert. Anschließend wird der Gegenstand in ein entsprechend geformtes Druckwerkzeug eingelegt, wobei die Oberfläche der Rückseite durch eingelegtes Dämpfungsmaterial geschont werden kann.

Im Falle des Bedruckens von Kerzen etc. wird dann das Oberteil des Druckwerkzeuges mit einem Druck von 3 - 30 bar, bevorzugt 10 - 25 bar und besonders bevorzugt mit 15 - 20 bar für 10 - 90 Sekunden, bevorzugt 20 - 65 Sekunden und besonders bevorzugt für 30 Sekunden auf den zu bedruckenden Gegenstand aufgesetzt, wobei es auf 60 bis 200°C, bevorzugt auf 75 - 180°C und besonders bevorzugt auf 115 - 154°C erhitzt ist.

Nach dem Erkalten des Transfer-Papiers läßt sich dieses mühelos vom bedruckten Gegenstand abziehen und man erhält einen mit einer überraschenden Qualität und Farbigkeit bedruckten Gegenstand.

## Patentansprüche

1. Verfahren zur Herstellung von farbig bedruckten Kerzen oder anderen Gegenständen aus Wachs, Talg, Walrat, Bienenwachs, Stearin oder Paraffin, gekennzeichnet durch die Schritte
a) erstellen einer seitenverkehrten Kopie des gewünschten Motivs mittels eines Farbkopierers auf wachsbeschichtetem Transferpapier,
b) fixieren der Kopie auf dem Gegenstand, und
c) anpressen der Kopie auf den Gegenstand mittels geeignet geformten Werkzeugen.

2. Verfahren gemäß Ansprüch 1, dadurch gekennzeichnet, daß der Anpressdruck von Schritt c) 3 - 30 bar, bevorzugt 10 - 25 bar und besonders bevorzugt 15 - 20 bar beträgt.

3. Verfahren gemäß Anspruch 1 oder 2, dadurch gekennzeichnet, daß die Anpressdauer bei Schritt c) 10 - 90 Sekunden, bevorzugt 20 - 65 Sekunden und besonders bevorzugt 30 Sekunden beträgt.

4. Verfahren gemäß Anspruch 1 bis 3, dadurch gekennzeichnet, daß das Presswerkzeug bei Schritt c) auf 60 bis 200°C, bevorzugt auf 75 - 180°C und besonders bevorzugt auf 115 - 154°C während des Pressvorgangs erhitzt ist.

5. Kerzen oder andere Gegenstände aus Wachs, Talg, Walrat, Bienenwachs, Stearin oder Paraffin farbig bedruckt nach einem Verfahren gemäß der Ansprüche 1 bis 4.

## Claims

1. A method of manufacturing colour-printed candles or other objects from wax, suet, spermaceti, beeswax, stearin or paraffin, characterised by the steps of
a) producing a laterally inverted copy of the desired motif using a colour copier on transfer paper coated with wax.
b) fixing the copy in place on the object, and
c) pressing the copy onto the object using suitably shaped tools.

2. The method according to Claim 1, characterised in that the pressing pressure of step c) is 3 - 30 bar, preferably 10 - 25 bar and more preferably 15 - 20 bar.

3. The method according to Claim 1 or 2, characterised in that the pressing period in step c) is 10 - 90 seconds, preferably 20 - 65 seconds and more preferably 30 seconds.

4. The method according to Claims 1 to 3, characterised in that the pressing tool in step c) is heated during the pressing process to between 60 and 200 °C, preferably to 75 - 180 °C and more preferably to 115 - 154°C.

5. Candles or other objects made of wax, suet, spermaceti, beeswax, stearin or paraffin, colour-printed in accordance with a method according to Claims 1 to 4.

## Revendications

1. Procédé pour fabriquer des bougies ou autres objets présentant des impressions colorées à base de cire, de suif, de cire de baleines, de cire d'abeilles, de stéarine ou de paraffine caractérisé en ce que les étapes sont les suivantes
a) élaborer une copie inversée de motifs à mailles théoriques au moyen d'une copie colorée sur un papier transfert tapissé de cire,
b) fixer la copie sur l'objet, et
c) presser la copie sur l'objet au moyen d'un outil de forme appropriée.

2. Procédé selon la revendication 1 caractérisé en ce que la pression de l'étape c) est comprise entre 3 et 30 bars, préférentiellement entre 10 et 25 bars et plus préférentiellement entre 15 et 20 bars.

3. Procédé selon la revendication 1 ou 2 caractérisé en ce que la durée de la pression selon l'étape c) est comprise entre 10 et 90 secondes, préférentiellement entre 20 et 65 secondes et est plus préférentiellement de 30 secondes.

4. Procédé selon la revendication 1 à 3 caractérisé en ce que la température de l'étape c) est de 60 à 200° C, préférentiellement de 75 à 180°C et plus préférentiellement de 115 à 154°C.

5. Bougie ou autre objet présentant des impressions colorées à base de cire, de suif, de cire de baleine, de cire d'abeilles, de stéarine ou de paraffine obtenue par un procédé selon l'une des revendications 1 à 4.
